# EUROPÄISCHE PATENTSCHRIFT

(11) **EP 1 213 415 B1**
(45) Veröffentlichungstag und Bekanntmachung des Hinweises auf die Patenterteilung: **18.01.2006**
(21) Anmeldenummer: 01125665.8
(22) Anmeldetag: 26.10.2001
(51) Int. Cl.: E05B 17/00, E05C 19/06, D06F 39/14, D06F 37/28

(54) **Schnäpperschloss für ein Fenster oder eine Klappe**
Snap lock for window or shutter
Serrure à encliquetage pour fenêtre ou volet

(30) Priorität: 17.11.2000 DE 10056985
(43) Veröffentlichungstag der Anmeldung: 12.06.2002
(73) Patentinhaber: BSH Bosch und Siemens Hausgeräte GmbH, 81739 München (DE)
(72) Erfinder: Setecki, Peter, 13437 Berlin (DE); Blutner, Friedrich, 08267 Zwota i. Vogtl. (DE)

(56) Entgegenhaltungen:
- EP-A- 0 960 996
- GB-A- 2 133 455
- US-A- 4 756 564
- US-A- 5 918 918
- US-A- 6 082 786

## Beschreibung

Die Erfindung geht aus von einem Schnäpperschloss für ein Fenster oder eine Klappe an einer Beladungsöffnung einer Haushaltwaschmaschine mit einem um eine im Rahmen des Fensters oder der Klappe befestigten Achse drehbeweglichen Schnäpperbolzen, der unter einer Federspannung mittels eines Anschlaghebels an einem Anschlag in der Endposition und/oder an einer Eingrifffläche in der Verschlussposition gehalten wird.

Ein solches Schnäpperschloss ist durch die DE 38 09 998 A1 bekannt. Darin fällt der Anschlaghebel über einen Teil seiner Strecke mit dem Schnäpperbolzen zusammen, indem der am Fenstergriff befestigte Anschlag, der bei der Öffnungsbewegung den Schnäpperbolzen aus der Verschlusslage drückt, den durch Federdruck zurückschnappenden Schnäpperbolzen in der Endposition hält.

Eine andere Verschlussvorrichtung ist aus der DE 34 48 057 C2 bekannt, bei der ebenfalls Berührungsflächen zwischen einem Schnäpperbolzen und Anschlagelementen vorhanden sind, die beim federunterstützten Anschlagen unangenehme metallische Geräusche produzieren.

Der Erfindung liegt die Aufgabe zugrunde, ein eingangs beschriebenes Schnäpperschloss so auszubilden, dass das beim federunterstützten Anschlagen von Berührungsflächen am Schnäpperbolzen und an einem Anschlag entstehende Geräusch modulierbar ist. Das Geräusch soll individuell einstellbar werden.

Erfindungsgemäß wird diese Aufgabe dadurch gelöst, dass im Bereich der Berührungsflächen zwischen Anschlaghebel und Anschlag und/oder der Eingrifffläche eine auswechselbare Zwischenlage aus einem geräuschmodulierenden Werkstoff angeordnet ist, um das Geräusch einzustellen,

Der Begriff "geräuschmodulierender Werkstoff" soll hier als Sammelbegriff gelten für Werkstoffe, die bei einer ein Geräusch generierenden Anregung ein gegenüber einem Geräusch von aufeinander schlagenden metallischen Flächen abweichendes Geräusch erzeugen.

Ein erfindungsgemäß ausgestattetes Schnäpperschloss kann so ausgestaltet und eingerichtet sein, dass beim Schließen einer Tür oder Klappe einer Haushaltwaschmaschine ein für den Kunden angenehmes Geräusch generiert wird. Dadurch kann die Kaufentscheidung eines potentiellen Kunden für eine derartig ausgestattete Waschmaschine positiv beeinflusst werden.

Wenn der Werkstoff gemäß einer vorteilhaften Ausgestaltung der Erfindung ein Gemisch aus weichem Kunststoff und Naturkautschuk (EPDM) ist, kann ein positiv aufzunehmendes Geräusch sehr gedämpft und angenehm "satt" klingen. Der Kunde wird den Eindruck eines massiven, sehr solide gebauten Produktes empfinden.

Bei einem Schnäpperschloss, bei dem der Anschlaghebel zur Einleitung einer Bewegung des Schnäpperbolzens durch ein Griffelement dient, ist es besonders vorteilhaft, wenn zwischen den Flächen des Anschlags und der Zwischenlage, die sich während der Bewegung des Schnäpperbolzens gegeneinander bewegen, ein Gleitplatten-Paar angeordnet ist. Da die sich gegeneinander bewegenden Flächen zu einem besonders großen Abrieb führen würden, können Gleitplatten, deren einander zugewandte Flächen besonders gut gegeneinander gleiten können, einen sehr materialschonenden Aufbau herstellen.

Anhand von in der Zeichnung dargestellten Ausführungsbeispielen ist die Erfindung nachstehend näher erläutert. Es zeigen
- Fig. 1: einen Schnitt durch den Bereich eines Schnäpperschlosses an einem Rahmen eines Bullaugenfensters einer Haushaltwaschmaschine und
- Fig. 2: ein teilweiser Schnitt durch einen Schnäpperbolzen entsprechend Fig. 1 mit einer geräuschmodulierenden Ausstattung für die Berührungsfläche zu einer angedeuteten Schnäpper-Riegelfalle.

Ein Bullaugenfenster einer nicht dargestellten Frontlader-Waschmaschine hat ein von zwei Rahmenteilen 1 und 2 eingefasstes Fensterglas 3. Der hier im Schnitt sichtbare Bereich des Rahmens enthält eine Griffplatte 4, die über nicht näher dargestellte Elemente auf einer im Rahmen befestigten Achse 5 schwenkbar gelagert ist. Die Befestigung im Rahmen erfolgt durch einen Lagerbock 6, der mit einer Sattelklammer 7 und einem Abstandhalter 8 zwischen dem Unterteil 1 und dem Oberteil 2 des Rahmens gehalten ist. Dazu ist wenigstens die Sattelklammer 7 aus einem unter dem Markennamen Hostaform bekannten Kunststoff, nämlich POM, geformt.

Die Griffplatte 4 ist mittels Führungsansätzen 9 gegen das Rahmen-Unterteil 1 geführt und hat eine Gegenlage 10 für die Begrenzung des Schwenkweges des Schnäpperbolzens 11 in der Endposition, der ebenfalls auf der Achse 5 schwenkbar gelagert ist. Dazu hat der Schnäpperbolzen 11 am inneren Ende einen Anschlaghebel 12, der über eine Zwischenlage 13 aus einem geräuschmodulierenden Werkstoff gegen die Gegenlage 10 schlägt.

Als ein geeigneter Werkstoff hierführ hat sich bisher eine spezielle Mischung zwischen einem weichen Kunststoff und einem Naturkautschuk (EPDM) erwiesen. Es kann aber jetzt schon gesagt werden, dass auch andere Werkstoffe zur Anwendung kommen können, wenn etwa andere Geräusche erzeugt werden sollen. Hierzu erweisen sich Erfahrungen bildende Experimente als wertvoll.

Zwischen der Zwischenlage 13 und der Sattelklammer 7 ist eine gewickelte Drahtfeder 14 eingespannt, welche den Anschlaghebel 12 zusammen mit dem Schnäpperbolzen 11 in der Endposition hält. Die Zwischenlage 13 kann leicht gegen eine andere Zwischenlage ausgewechselt werden, um ein anderes Geräusch zu erzeugen, wenn der Schnäpperbolzen 11 mit seiner Nase 15 hinter eine mit strichpunktierten Linien angedeuteten Riegelfalle 16 fällt.

Da der Flächenmittelpunkt der Gegenlage 10 einen anderen Abstand zur Achse 5 hat als der Flächenmittelpunkt der Zwischenlage 13, bewegen sich beim Anheben der Griffplatte 4 die Berührungsflächen der beiden Bauteile 10 und 13 gegeneinander. Ohne weitere Vorkehrungen würde hierbei ein enormer Abrieb auf den Werkstoff der Zwischenlage 13 einwirken, so dass eine Form- und Gefügeveränderung zu einer unsicheren Schnäpperlage und zu einer ungewollten Veränderung des Geräusches führen würde. Abhilfe hiergegen schaffen Gleitplatten 17 und 18, von denen die eine Gleitplatte 18 mit der Gegenlage 10 und die andere Gleitplatte 17 mit der Zwischenlage 13 kraftschlüssig verbunden ist.

Gemäß Fig.2 hat der Schnäpperbolzen 19 an seiner unterhalb der Nase 20 liegenden Berührungsfläche, die auf die Vorderkante 21 einer feststehenden Riegelfalle 22 fällt, sobald der Schnäpperbolzen 19 mit seiner Nase 20 hinter dessen Vorderkante 21 gleitet, eine Zwischenlage 23 aus einem geräuschmodulierenden Werkstoff. Für diese Maßnahme gelten ähnliche Überlegungen wie zu dem Beispiel gemäß Fig. 1. Beide Maßnahmen sind einzeln oder in Kombination miteinander anwendbar.

## Patentansprüche

1. Schnäpperschloss für ein Fenster oder eine Klappe an einer Beladungsöffnung einer Haushaltwaschmaschine mit einem um eine im Rahmen (1, 2) des Fensters oder der Klappe befestigten Achse (5) drehbeweglichen Schnäpperbolzen (11), der unter einer Federspannung mittels eines Anschlaghebels (12) an einem Anschlag in der Endposition und/oder an einer Eingrifffläche (21) in der Verschlussposition gehalten wird, **dadurch** gekennzeichet, dass im Bereich der Berührungsflächen zwischen Anschlaghebel (12) und Anschlag (10) und/oder der Eingrifffläche (21) eine auswechselbare Zwischenlage (13, 23) aus einem geräuschmodulierenden Werkstoff angeordnet ist, um das Geräusch einzustellen.

2. Schnäpperschloss nach Anspruch 1, **dadurch gekennzeichnet, dass** der Werkstoff ein Gemisch aus weichem Kunststoff und Naturkautschuk, z.B. EPDM, ist.

3. Schnäpperschloss nach Anspruch 1 oder 2, bei dem der Anschlaghebel (12) zur Einleitung einer Bewegung des Schnäpperbolzens (11) durch ein Griffelement (4) dient, **dadurch gekennzeichnet, dass** zwischen den Flächen des Anschlags (10) und der Zwischenlage (13), die sich während der Bewegung des Schnäpperbolzens (11) gegeneinander bewegen, ein Gleitplatten-Paar (17, 18) angeordnet ist.

## Claims

1. Snap closure for a window or a flap at a loading opening of a domestic washing machine with a snap bolt (11), which is rotationally movable about an axle (5) fastened in the frame (1, 2) of the window or the flap and which is held under a spring stress by means of an abutment lever (12) against an abutment in the end position and/or against an engagement surface (21) in the closed position, **characterised in that** an exchangeable intermediate layer (13, 23) of a noise-modulating material is arranged in a region of the contact surfaces between abutment lever (12) and abutment (10) and/or the engagement surface (21) in order to adjust the noise.

2. Snap closure according to claim 1, **characterised in that** the material is a mixture of a soft plastics material and natural rubber, for example EPDM.

3. Snap closure according to claim 1 or 2, in which the abutment lever (12) serves for introducing a movement of the snap bolt (11) by a grip element (4), **characterised in that** a slide plate pair (17, 18) is arranged between the surfaces of the abutment (10) and the intermediate layer (13), which are movable relative to one another during movement of the snap bolt (11).

## Revendications

1. Serrure d'encliquetage pour une fenêtre ou un clapet de l'ouverture de chargement d'un lave-linge domestique, qui présente un goujon d'encliquetage (11) qui peut être déplacé en rotation autour d'un axe (5) fixé dans l'encadrement (1, 2) de la fenêtre ou du clapet et qui est maintenu sous contrainte élastique au moyen d'un levier de butée (12) sur une butée dans la position d'extrémité et/ou sur une surface d'engagement (21) dans la position de fermeture, **caractérisée en ce que** pour régler le bruit, une couche intermédiaire (13, 23) remplaçable en un matériau de modulation du bruit est disposée dans la zone des surfaces de contact entre le levier de butée (12) et la butée (10) et/ou la surface d'engagement (21).

2. Serrure à encliquetage selon la revendication 1, **caractérisée en ce que** le matériau est un mélange d'une matière synthétique molle et de caoutchouc naturel, par exemple l'EPDM.

3. Serrure à encliquetage selon les revendications 1 ou 2, dans laquelle le levier de butée (12) sert à lancer le déplacement du goujon d'encliquetage (11) à l'aide d'un élément d'engagement (4), **caractérisée en ce qu'**une paire de surfaces de glissement (17, 18) est disposée entre les surfaces de la butée (10) et la couche intermédiaire (13) qui se déplacent l'une par rapport à l'autre pendant le déplacement du goujon d'encliquetage (11).
